# EUROPÄISCHE PATENTSCHRIFT

(11) **EP 4 196 343 B1**
(45) Veröffentlichungstag und Bekanntmachung des Hinweises auf die Patenterteilung: **04.09.2024**
(21) Anmeldenummer: 21752033.7
(22) Anmeldetag: 29.07.2021
(51) Int. Cl.: B30B 15/02

(54) **PULVERPRESSE ZUR HERSTELLUNG VON PRESSLINGEN**
POWDER PRESS FOR PRODUCING PRESSED ARTICLES
PRESSE À POUDRE PERMETTANT DE PRODUIRE DES ARTICLES PRESSÉS

(30) Priorität: 11.08.2020 CH 10032020
(43) Veröffentlichungstag der Anmeldung: 21.06.2023
(73) Patentinhaber: Kramer, W. Dietmar, 8632 Wetzikon (CH)
(72) Erfinder: Kramer, W. Dietmar, 8632 Wetzikon (CH)
(74) Vertreter: Luchs, Willi
(86) Internationale Anmeldenummer: PCT/EP2021/071268
(87) Internationale Veröffentlichungsnummer: WO 2022/033883

(56) Entgegenhaltungen:
- EP-A1- 2 103 423
- WO-A1-2016/139151
- DE-A1- 1 752 689
- DE-A1- 3 709 299
- DE-C- 649 851
- US-A- 4 726 270

## Beschreibung

Die Erfindung betrifft eine Pulverpresse zur Herstellung von Presslingen nach dem Oberbegriff des Anspruchs 1.

Ein gattungsgemässes Futtergehäuse einer Pulverpresse ist in der Druckschrift WO 2016/139151 A1 offenbart. Es zeichnet sich dadurch aus, dass jeder Stempel mit einem einstellbaren Positionierungsmittel in Gestalt einer quer zur Verschieberichtung des Stempels platzierten Keilanordnung gebildet ist, die mit einer als Anschlag des Stempels oder des mit diesem gekoppelten Verbindungsstücks versehen ist. Dadurch ist eine sehr stabile Positionierung der Stempel auch bei sehr hohen Presskräften gewährleistet. Darüber hinaus kann die Pressposition der Stempel auf einfacher Weise und sehr genau eingestellt werden. Es ist aber beim bekannten Futtergehäuse von Nachteil, dass das jeweilige Verbindungsstück der Stempels als T-förmiger Nutenstein ausgebildet ist, welches zum Kuppeln und Entkuppeln derselben von oben oder von unten in das bzw. aus dem Gegenstück der Pressvorrichtung eingeführt bzw. ausgezogen werden muss. Bei den Pulverpressen sind aber die Platzverhältnisse oben- und unterhalb des Futtergehäuses begrenzt und deshalb können die Stempel in der Regel nicht ohne weiteres gekoppelt bzw. entkoppelt werden.

In der Druckschrift DE 17 52 689 A1 ist ein Schnellwechselfutter insbesondere für Stanzstempel offenbart, bei dem der Stempel axial in die Stempelaufnahme mit einem Stempelhalterkopf einführbar ist. Spannkugeln können aus einer Kugelausweichaussparung innenseitig bei einem Spannring via den Klemmkonus radial in Richtung auf den Stempelkopf bewegt werden, bis sie den Stempel in der Spannstellung fixieren. Beim Lösen wird der Spannring nach oben gegen eine Federdruckkraft und die Spannkugeln radial nach aussen in diese Kugelausweichaussparung bewegt, so dass der Stempel aus dem Futter entfernt werden kann.

Der Erfindung liegt die Aufgabe zugrunde, diesen Nachteil zu beheben und eine Pulverpresse derart auszubilden, dass ein einfaches und sicheres Kuppeln und Entkuppeln der Stempel mit den ihnen zugeordneten Pressvorrichtungen ermöglicht wird.

Diese Aufgabe wird erfindungsgemäss durch die Merkmale des Anspruchs 1 gelöst.

Zu diesem Zweck sieht die Erfindung ausserdem vor, dass das Gegenstück der Pressvorrichtung oder das Verbindungsstück des Stempels mit nach innen bzw. nach aussen verstellbaren Klemmmitteln zum Fixieren bzw. Lösen des Verbindungsstücks im bzw. vom Gegenstück versehen sind. Somit können die Klemmmittel jederzeit bequem und störungsfrei von oben oder von unten betätigt werden.

Im Sinne einer möglichst einfachen und betriebssicheren Bauweise sind als Klemmmittel im Gegenstück gelagerte Kugeln vorgesehen, die beim Kuppeln bzw. Entkuppeln in seitlichen Ausnehmungen des Verbindungsstücks ein- bzw. ausrastbar sind.

Damit die Klemmmittel eine gleichmässig starke Klemmwirkung ausüben können, sieht die Erfindung auch vor, dass dem Gegenstück der Pressvorrichtung zwei links und rechts des Stempels angeordnete Kugelpaare zugeordnet sind, wobei jedes Kugelpaar in einem im Gegenstück vorgesehenen Käfig mit einer von aussen abnehmbaren Abdeckplatte gehalten ist. Die höhere Anzahl symmetrisch angeordneter Kugeln erzeugt eine gleichmässig stärkere Klemmwirkung. Dabei sind die Kugeln durch Abnehmen der Abdeckplatte des Käfigs stets von aussen leicht zugänglich. Zweckmässigerweise sind beim Futtergehäuse die seitlichen Ausnehmungen des Verbindungsstücks als die Kugeln einzeln aufnehmende Mulden ausgebildet. Es ist aber alternativ möglich, dass sich die seitlichen Ausnehmungen des Verbindungsstücks über die gesamte Höhe des Käfigs erstrecken. Damit kann das Verbindungsstück in unterschiedlicher Höhenstellung zum Gegenstück gekuppelt werden.

Die Erfindung sieht ausserdem vor, dass die Kugeln durch im Gegenstück der Pressvorrichtung quer zur Achsrichtung des Stempels von oben oder von unten betätigbare Verstellschrauben als Verstellmittel mit auf die Kugeln einwirkenden Spannkegeln verstellbar sind. Diese Konstruktion ermöglicht eine präzise und ungehinderte Betätigung der jederzeit frei zugänglichen Klemmmittel.

Bei dem Futtergehäuse mit links und rechts des Stempels angeordneten Kugelpaaren können die Verstellschrauben mit Muttern zusammenwirken, die mit Spannkegeln spiegelbildlich zu denen der Verstellschrauben versehen sind. Auf diese Weise ist es möglich, mit jeweils einer Verstellschraube gleichzeitig die beiden Kugeln eines jeden Kugelpaares zu betätigen.

Zum Optimieren der Klemmwirkung ist es zudem vorgesehen, dass die Kugeln im Gegenstück in Achsrichtung der Stempel in einer vor der Mittelebene der Verstellschrauben liegenden Ebene gelagert sind, so dass die Kontaktlinie der Spannkegel mit den Klemmkugeln leicht vor der Mittelebene der Verstellschrauben versetzt liegt.

Zwecks einer grösseren Anpassungsfähigkeit der unterschiedlich ausgebildeten Pressvorrichtungen und /oder Stempeln sieht die Erfindung auch vor, dass das Verbindungsstück der Stempel als separates Bauteil ausgebildet ist, das stirnseitig am Stempel fixiert ist.

Die Erfindung sowie weitere Vorteile derselben sind nachfolgend anhand von Ausführungsbeispielen unter Bezugnahme auf die Zeichnung näher erläutert. Es zeigt:
- Fig. 1: eine Draufsicht einer erfindungsgemässen Pulverpresse mit einem Futtergehäuse und einer mit diesem gekoppelten Pressvorrichtung;
- Fig. 2: eine Seitenansicht der Pulverpresse nach Fig. 1;
- Fig. 3: die Kupplungseinrichtung als Explosionsansicht dargestellt;
- Fig. 4: einen Schnitt durch die Verstellschrauben im gekuppelten Zustand der Kupplungseinrichtung; und
- Fig. 5: einen Querschnitt durch das Verbindungsstück im gekuppelten Zustand der Kupplungseinrichtung.

Die in Fig. 1 und Fig. 2 gezeigte Pulverpresse dient zum Herstellen von Presslingen und weist ein Futtergehäuse 1 mit Stempeln 5 auf, durch welche in einem gebildeten Formhohlraum einer Matrize insbesondere Metallpulver oder ähnliches einfüllbar ist, welches dann anschliessend mit hohen Drücken verpresst wird.

Das Futtergehäuse 1 ist auf einer Grundplatte 2 befestigbar und umfasst Führungsblöcke 3, 4 sowie vier für ein Querpressen vorgesehene Stempel 5, welche mit nicht dargestellten seitlichen Führungselementen in Gleitbahnen der Führungsblöcke 3, 4 radial ein- und herausschiebbar sind und im Zentrum einen Teil der Matrize mit dem Hohlraum für die Erzeugung des Presslings bilden, wozu sie frontseitig mit entsprechenden Ausnehmungen als Negativform des Presslings versehen sind.

Jedem der für das Querpressen vorgesehenen Stempel 5 ist eine Pressvorrichtung 6 zugeordnet, an die der Stempel 5 durch eine Kupplungseinrichtung 7 bestehend aus einem Verbindungsstück 8 des Stempels und einem mit ihm zusammenwirkenden Gegenstück 9 der Pressvorrichtung 6 koppelbar ist. Diese auf die Stempel wirkenden Pressvorrichtungen sind jeweils mit einem Antriebsorgan ausgestattet, wie dies in der eingangs erwähnten Druckschrift WO 2016/139151 A1 näher erläutert ist.

Wie zusätzlich aus Fig. 3 und Fig. 4 ersichtlich ist, sind erfindungsgemäss das Verbindungsstück 8 und das Gegenstück 9 der Kupplungseinrichtung 7 so ausgebildet, dass das Verbindungsstück 8 frontal bzw. frontseitig in Verstellrichtung des Stempels 5 in das korrespondierende Gegenstück 9 der Pressvorrichtung 6 einführbar bzw. aus diesem ausziehbar und auf diese Weise der Kupplungs- und Entkupplungsvorgang direkt beim Verschieben der Stempel 5 im Futtergehäuse 1 durchgeführt werden kann.

Die Kupplungseinrichtung 7 mit dem Verbindungsstück 8 und dem Gegenstück 9 weist Klemmmittel in Gestalt von Kugeln 10 auf, die zum Fixieren bzw. Lösen des Verbindungsstücks 8 im bzw. vom Gegenstück 9 mit in diesem quer zur Achsrichtung der Stempel gelagerten Verstellschrauben 11 bequem von oben oder von unten betätigt werden können.

Gemäss Fig. 3 und Fig. 5 sind dem mit der Kupplungseinrichtung 7 gebildeten Klemmmechanismus zwei im Gegenstück 9 der Pressvorrichtung 6 links und rechts des Stempels 5 angeordnete Kugelpaare 10a, 10b zugeordnet, die je in einem im Gegenstück 9 vorgesehenen Käfig 12 mit einer von aussen mittels einer Schraube 16 abnehmbaren Abdeckplatte 13 gehalten ist. Die Kugeln 10 sind in entsprechenden Öffnungen der Käfigwandung 14 so geführt, dass sie zum Kuppeln aus dem Käfig 12 nach innen herausragen und in seitlichen muldenförmigen Ausnehmungen 15 des Verbindungstücks 8 einrastbar sind. Sie sind dabei in diesem Käfig so gehalten, dass sie nicht nach innen herausfallen. Dafür sind die Öffnungen der Käfigwandung 14 innenseitig mit leichten vorstehenden Rändelungen versehen. Alternativ dazu ist es aber auch möglich, die Ausnehmungen 15 in jedem Kugelpaar sich über die ganze Höhe des Käfigs 12 erstreckend auszubilden.

Die Verstellschrauben 11 weisen einen Betätigungskopf 17 und einen Spannkegel 18 auf, der beim Betätigen der Verstellschrauben mit einem spiegelbildlichen Spannkegel 19 einer Mutter 20 in der Weise zusammenwirkt, dass bei jedem Kugelpaar die Spannkegel 18, 19 gleichzeitig die Kugeln 10 gegen das Verbindungsstück 8 eindrücken bzw. von ihm lösen können. Dafür werden die Spannkegel 18, 19 mehr oder weniger mit den bzw. entlang der Verstellschrauben 11 so verschoben, dass ihr Abstand zu den Ausnehmungen 15 des Verbindungsstücks 8 entsprechend variiert, wobei ein tangential eingreifender Passstift 21 des Gegenstücks 9 die Muttern 20 gegen Verdrehung sichert. Letztere sind auf den Verstellschrauben 11 durch Klemmringe 22 festgehalten. Am anderen Schraubenende sind abdichtende O-Ringe 23 vorgesehen, die verhindern, dass Metallpulver in das Gegenstück 9 eindringen kann. Der untere Spannkegel 19 kann einen Ansatz aufweisen, der bei angefressenen Klemmmitteln ein Lösen der Klemmwirkung sicherstellt.

Damit die Kupplungseinrichtung 7 ihre Funktion stets sicher erfüllen kann, sind die Zentren der Kugeln 10 im Gegenstück 9 in Verstell- bzw. Achsrichtung der Stempel 5 in einer vor der Mittelebene 24 der Verstellschrauben 11 parallelen Ebene 25 etwas beabstandet, so dass die Kontaktlinie der Spannkegel 18, 19 mit den Kugeln 10 leicht vor der Mittelebene 24 der Verstellschrauben 11 versetzt liegt, so dass beim Koppelvorgang die Kugeln 10 zwischen den Verstellschrauben 11, der stirnseitigen Wand des Käfigs 12 und dem Verbindungsstück 8 eingeklemmt sind.

Es ist ein gewisses Spiel zwischen dem Verbindungsstück 8 und dem Gegenstück 9 als Kupplungsteile vorhanden, und mit der Klemmung durch die Kugeln 10 wird die Frontseite 8' des Verbindungsstücks 8 gegen eine innere Anschlagfläche 9' in der Aufnahmeöffnung im Gegenstück 9 angedrückt, damit im Betrieb die von der Pressvorrichtung 6 auf den Stempel 5 erzeugte Presskraft bei diesen berührenden Flächen übertragen wird.

Beim beschriebenen Ausführungsbeispiel sind die Klemmmittel 10 mit den Verstellschrauben 11 im Gegenstück 9 der Pressvorrichtung angeordnet. Es ist aber auch im Rahmen der Erfindung möglich, in kinematischer Umkehrung Klemmmittel und Verstellschrauben im Verbindungsstück 8 der Stempel anzuordnen.

Und es kann ausserdem die Kupplungseinrichtung 7 so gebaut sein, dass sie pro Seite mit nur einer oder mehr als zwei Kugeln oder mit anders ausgebildeten Klemmmitteln, wie zum Beispiel Rollen oder Zahnsegmente, mit vergleichbarer Wirkungsweise versehen sein kann. Auch könnten die Verstellschrauben so angeordnet sein, dass sie seitlich vorstehen und entsprechend von der Seite bedient werden könnten. Sie würden dann die Klemmmittel in analoger Weise von der Seite in die Ausnehmungen drücken.

Beim beschriebenen Ausführungsbeispiel ist das Verbindungsstück 8 als separater Bauteil hergestellt, der an den Stempeln 5 durch eine Schraubverbindung 26 fixiert ist. Das hat den Vorteil, dass die Stempel leicht an die jeweilige Konstruktion der Kupplungseinrichtung 7 anpassbar sind, und dass man bei einer Beschädigung der Kupplung nur das Verbindungsstück und nicht den ganzen Stempel austauschen muss. Dennoch ist es auch selbstverständlich im Rahmen der Erfindung möglich, das Verbindungstück 8 als integraler Bestandteil der Stempel auszubilden.

## Patentansprüche

1. Pulverpresse zur Herstellung von Presslingen, mit einem Futtergehäuse (1) mit vorzugsweise mehreren in diesem verstellbaren und einen Hohlraum einer Matrize zumindest teilweise begrenzenden Stempeln (5), wobei diese Stempel (5) in Gleitbahnen von seitlichen Führungselementen von Führungsblöcken (3, 4) radial ein- und herausschiebbar sind und jeweils durch ein Verbindungsstück (8) mit einem Gegenstück (9) einer Pressvorrichtung (6) zum Pressen derselben koppelbar sind, **dadurch gekennzeichnet, dass**
das jeweilige Verbindungsstück (8) und das mit ihm zusammenwirkende Gegenstück (9) derart ausgebildet sind, dass das Verbindungsstück (8) frontal in Verstellrichtung des Stempels in das korrespondierende Gegenstück (9) der Pressvorrichtung einführbar bzw aus diesem ausziehbar und mit diesem koppel- bzw. von diesem entkoppelbar ist, wobei das Gegenstück (9) der Pressvorrichtung mit nach innen bzw. nach aussen verstellbaren Klemmmitteln zum Fixieren bzw Lösen des Verbindungsstücks (8) im bzw. vom Gegenstück (9) versehen ist, wobei als Klemmmitt im Gegenstück (9) der Pressvorrichtung (6) gelagerte Kugeln (10) vorgesehen sind, die beim Kuppeln bzw. Entkuppeln in seitlichen Ausnehmungen (15) des Verbindungsstücks (8) aus- bzw. einrastbar sind, wobei die als Kugeln (10) vorgesehenen Klemmmittel durch im Gegenstück (9) der Pressvorrichtung (6) quer zur Achsrichtung des Stempels (5) von oben oder von unten betätigbare Verstellschrauben (11) als Verstellmittel mit auf die Kugeln (10) einwirkenden Spannkegeln (18, 19) verstellbar sind.

2. Pulverpresse nach Anspruch 1, **dadurch gekennzeichnet, dass** das Gegenstück (9) der Pressvorrichtung (6) mit zwei links und rechts des Stempels (5) angeordneten Kugelpaaren (10a, 10b) versehen ist, wobei jedes Kugelpaar in einem im Gegenstück (9) vorgesehenen Käfigl (12) mit einer von aussen abnehmbaren Abdeckplatte (13) gehalten ist.

3. Pulverpresse nach Anspruch 2, **dadurch gekennzeichnet, dass** die seitlichen Ausnehmungen (15) des Verbindungsstücks (8) als die Kugeln (10) einzeln aufnehmende Mulden ausgebildet sind.

4. Pulverpresse nach Anspruch 2 oder 3, **dadurch gekennzeichnet, dass** sich die seitlichen Ausnehmungen (15) des Verbindungsstücks (8) durchgehend über die gesamte Höhe des Käfigs (12) erstrecken.

5. Pulverpresse nach Anspruch 2 oder 3, **dadurch gekennzeichnet, dass** die Kugeln (10) durch im Verbindungsstück des jeweiligen Stempels (5) uer zur Achsrichtung des Stempels (5) von oben oder von unten
betätigbare, Verstellschrauben (11)
als Verstellmittel mit auf die Kugeln (10)einwirkenden Spannkegeln (18, 19) verstellbar sind.

6. Pulverpresse nach Anspruch 1 oder 5,
**dadurch gekennzeichnet, dass**
die Verstellschrauben (11) mit Muttern (20) zusammenwirken,
die mit Spannkegeln (19) spiegelbildlich
zu denen der Verstellschrauben
versehen sind.

7. Pulverpresse nach Anspruch 6, **dadurch gekennzeichnet, dass** die Muttern (20) durch tangential in sie eingreifende Passstifte (19) oder dergleichen des Gegenstücks (9) unverdrehbar sind.

8. Pulverpresse nach Anspruch 1, **dadurch gekennzeichnet dass** die Kugeln (10) im Gegenstück (9) in Achsrichtung der Stempel (5) in einer vor der Mittelebene (24) der Verstellschrauben (11) liegenden Ebene (25) gelagert sind, so dass die Kontaktlinie der Spannkegel (18, 19) mit den Kugeln (10) leicht vor der Mittelebene (24) der Verstellschrauben (11) versetzt liegt.

9. Pulverpresse nach Anspruch 1, **dadurch gekennzeichnet, dass** das Verbindungsstück (8) als separates Bauteil ausgebildet ist, das stirnseitig am Stempel (5) durch ein Befestigungsmittel, vorzugsweise eine Schraubverbindung (26), fixiert ist.

## Claims

1. Powder press for producing mouldings, with a feed housing (1) preferably with a plurality of punches (5) adjustably arranged therein and at least partially delimiting a cavity of a female mould, wherein these punches (5) can be moved radially in and out in slide paths of lateral guide elements of guide blocks (3, 4), and in each case can be coupled by means of a connection piece (8) to a counter-piece (9) of a press device (6) for pressing, **characterized in that**
the respective connection piece (8) and the counter-piece (9) interacting with it are configured in such a way that the connection piece (8) can be introduced frontally in the adjustment direction of the punch into the corresponding counter-piece (9) of the press device and withdrawn from it respectively, and can be coupled and uncoupled from it, wherein the counter-piece (9) of the press device is provided with clamping means which are adjustable inwards and outwards for the fixing and releasing respectively of the connection piece (8), in and from the counter-piece (9), wherein, as clamping means, ball elements (10) are provided mounted in the counter-piece (9) of the press device (6), which, at coupling and uncoupling, can be engaged out of and into side cut-out openings (15) of connection piece (8), wherein the clamping means, provided as ball elements (10), can be adjusted by adjustment screws (11), which can be actuated from above or from below, located in the counter-piece (9) of the press device (6) transverse to the axial direction of the punch (5) as adjustment means, with clamping cone elements (18, 19) taking effect on the ball elements (10).

2. Powder press according to claim 1, **characterized in that**
the counter-piece (9) of the press device (6) is provided with two ball element pairs (10a, 10b) left and right of the punch (5), wherein each ball element pair is held in a cage (12) provided in the counter-piece (9), with a cover plate (13) which can be removed from the outside.

3. Powder press according to claim 2, **characterized in that**
the side cut-out openings (15) of the connection piece (8) are configured as troughs which receive the ball elements (10) individually.

4. Powder press according to claim 2 or 3, **characterized in that** the side cut-out openings (15) of the connection piece (8) extend continuously over the entire height of the cage (12).

5. Powder press according to claim 2 or 3, **characterized in that** the ball elements (10) can be adjusted by adjustment screws (11) in the connection piece of the respective punch (5), which can be actuated from above or from below transverse to the axial direction of the punch (5) as adjustment means, with clamping cone elements (18, 19) taking effect on the ball elements (10).

6. Powder press according to claim 1 or 5, **characterized in that** the adjustment screws (11) interact with nuts (20), which are provided with clamping cone elements (19) in mirror-image arrangement to those of the adjustment screws.

7. Powder press according to claim 6, **characterized in that**
the nuts (20) are not capable of rotation due to dowel pins (19) or the like of the counter-piece (9), which engage in them tangentially.

8. Powder press according to claim 1, **characterized in that**
the ball elements (10) are mounted in the counter-piece (9) in the axial direction of the punches (5), in a plane (25) lying in front of the mid-plane (24) of the adjustment screws (11),
such that the contact line of the clamping cone elements (18,19) with the ball elements (10) lies slightly in front of the mid-plane (24) of the adjustment screws (11).

9. Powder press according to claim 1, **characterized in that**
the connection piece (8) is configured as a separate component part, which is fixed on the face side to the punch (5) by a securing means, preferably a screw connection (26).

## Revendications

1. Presse à poudre destinée à produire des articles pressés, avec un boîtier d'alimentation (1) avec de préférence plusieurs poinçons (5) pouvant être ajustés dans celui-ci et délimitant au moins en partie un espace creux d'une matrice, dans laquelle lesdits poinçons (5) peuvent être introduits et sortis par glissement radialement dans des voies de glissement d'éléments de guidage latéraux de blocs de guidage (3, 4) et peuvent être couplés respectivement par une pièce de liaison (8) à une contre-pièce (9) d'un dispositif de pressage (6) pour le pressage de celles-ci, **caractérisée en ce que**
la pièce de liaison (8) respective et la contre-pièce (9) coopérant avec celle-ci sont réalisées de telle manière que la pièce de liaison (8) peut être introduite dans la contre-pièce (9) correspondante du dispositif de pressage de manière frontale dans la direction d'ajustement du poinçon ou peut être retirée de celle-ci et peut être couplée à celle-ci ou peut être découplée de celle-ci, dans laquelle la contre-pièce (9) du dispositif de pressage est pourvue de moyens de serrage pouvant être ajustés vers l'intérieur ou vers l'extérieur, destinés à bloquer ou débloquer la pièce de liaison (8) dans ou de la contre-pièce (9), dans laquelle sont prévues des billes (10) montées en tant que moyens de serrage dans la contre-pièce (9) du dispositif de pressage (6), qui peuvent être désenclenchées ou enclenchées dans des évidements (15) latéraux de la pièce de liaison (8) lors du couplage ou du découplage, dans laquelle les moyens de serrage prévus en tant que billes (10) peuvent être ajustés par des vis d'ajustement (11) pouvant être actionnées depuis le haut ou depuis le bas de manière transversale par rapport à la direction axiale du poinçon (5) dans la contre-pièce (9) du dispositif de pressage (6) en tant que moyens d'ajustement avec des cônes de tension (18, 19) agissant sur les billes (10).

2. Presse à poudre selon la revendication 1, **caractérisée en ce que**
la contre-pièce (9) du dispositif de pressage (6) est pourvue de deux paires de billes (10a, 10b) disposées à gauche et à droite du poinçon (5), dans laquelle chaque paire de billes est maintenue par une plaque de recouvrement (13) pouvant être retirée depuis l'extérieur dans une cage (12) prévue dans la contre-pièce (9).

3. Presse à poudre selon la revendication 2, **caractérisée en ce que**
les évidements (15) latéraux de la pièce de liaison (8) sont réalisés en tant que cavités logeant individuellement les billes (10).

4. Presse à poudre selon la revendication 2 ou 3, **caractérisée en ce que**
les évidements (15) latéraux de la pièce de liaison (8) s'étendent en continu sur la totalité de la hauteur de la cage (12).

5. Presse à poudre selon la revendication 2 ou 3, **caractérisée en ce que**
les billes (10) peuvent être ajustées par des vis d'ajustement (11) pouvant être actionnées depuis le haut ou depuis le bas de manière transversale par rapport à la direction axiale du poinçon (5) dans la pièce de liaison du poinçon (5) respectif en tant que moyens d'ajustement avec des cônes de tension (18, 19) agissant sur les billes (10).

6. Presse à poudre selon la revendication 1 ou 5, **caractérisée en ce que**
les vis d'ajustement (11) coopèrent avec des écrous (20), qui sont pourvus de cônes de tension (19) de manière symétrique en miroir par rapport à ceux des vis d'ajustement.

7. Presse à poudre selon la revendication 6, **caractérisée en ce que**
les écrous (20) ne peuvent pas être tournés par des goujons (19) venant en prise avec ceux-ci de manière tangentielle ou similaire de la contre-pièce (9).

8. Presse à poudre selon la revendication 1, **caractérisée en ce que**
les billes (10) sont montées dans un plan (25) situé devant le plan central (24) des vis d'ajustement (11) dans la direction axiale des poinçons (5) dans la contre-pièce (9) de telle sorte que la ligne de contact des cônes de tension (18, 19) avec les billes (10) se situe de manière légèrement décalée devant le plan central (24) des vis d'ajustement (11).

9. Presse à poudre selon la revendication 1, **caractérisée en ce que**
la pièce de liaison (8) est réalisée en tant que composant séparé, qui est bloqué côté frontal sur le poinçon (5) par un moyen de fixation, de préférence un système de liaison par vissage (26).
